# EUROPÄISCHE PATENTSCHRIFT

(11) **EP 0 045 890 B1**
(45) Veröffentlichungstag und Bekanntmachung des Hinweises auf die Patenterteilung: **02.05.1985**
(21) Anmeldenummer: 81105895.7
(22) Anmeldetag: 25.07.1981
(51) Int. Cl.: F23C 11/02, F27B 15/14

(54) **Wirbelbett-Feuerung**
Fluidized-bed combustion apparatus
Foyer à lit fluidisé

(30) Priorität: 09.08.1980 DE 3030215
(43) Veröffentlichungstag der Anmeldung: 17.02.1982
(73) Patentinhaber: Bergwerksverband GmbH, D-45307 Essen (DE)
(72) Erfinder: Holl, Lothar, D-4300 Essen 13 (DE)

## Beschreibung

Die Erfindung betrifft eine Wirbelbettfeuerung gemäss dem Oberbegriff des Patentanspruchs.

Insbesondere finden Wirbelbettfeuerungen für die Verbrennung von stückigen, staubförmigen oder schlammförmigen Brennstoffen zur Dampf-oder Warmwassererzeugung Verwendung. Durch die über Düsen im Anströmboden zugeführte Verbrennungsluft wird einerseits eine gleichmässige Verteilung der Luft erreicht, anderseits bewirkt diese Luft eine ständige Durchwirbelung des Wirbelgutes.

Es ist bekannt, dass die thermische Leistung einer Wirbelbettfeuerung bei Einstellung der minimal möglichen Wirbelluftgeschwindigkeit - also im Teillastbereich - durch das Verhältnis von Volumen der Wirbelschicht zu der wärmeabführenden Oberfläche begrenzt wird. Diese untere thermische Leistungsgrenze liegt bei gekühlten Feuerraumwänden bei höheren Werten als bei ungekühlten; deshalb reicht bei kleinen Wirbelbettfeuerungen mit den meist gebräuchlichen Flossenrohrwänden die durch die Kohleverbrennung zugeführte Wärmemenge nicht aus, um das Wirbelbett in dieser Situation bei Betriebstemperatur zu halten. Durch den guten Wärmeübergang vom Wirbelbett an die Flossenrohrwände findet nämlich ständig ein zu grosser Wärmeentzug statt (Chem. Ing. Techn. 46 (1074), Seite 180, und Verfahrenstechnik 13 (1979), Seite 886).

Es ist weiter bekannt, dass Wirbelbettfeuerungen zur Teillastregelung luftkastenseitig in Segmente unterteilt werden und diese Unterteilung wirbelbettseitig durch eingebaute Mauern oder Flossenrohrwände fortgeführt wird, wobei durch jedes Segment des Anströmbodens ein Druckrohr (Strahlaufgaberohr) zur Zuführung des Brennstoffes geführt wird. Es ist jedoch hierbei darauf zu achten, dass bei Teillast kein ruhendes Teilbett zu stark abkühlt und somit beim Wiederhochfahren die Zündtemperatur unterschritten wird; deshalb werden bei gleichbleibender Teillast in Betrieb befindliche Teilbetten abgestellt und stillgesetzte in Betrieb genommen (DE-OS 2 814 239).

Um der Verbrennung von Kohle in einer Wirbelfettfeuerung gegenüber Gas- oder Ölfeuerungen den Vorzug geben zu können, muss das gerade bei kleinen Wirbelbettfeuerungen bekannte ungünstige Teillastverhalten gelöst werden. Dies ist mit den bisher bekannt gewordenen Wirbelbett-Feuerungsanlagen noch nicht befriedigend gelöst (VGB-Kraftwerkstechnik 56 (1976), Seite 509, Energie 31 (1979), Seite 236).

Ausserdem bedürfen der Ausbrand der Kohle in der Wirbelschicht sowie die Aufheizung der Wirbelschichten einer Verbesserung (VDI-Bericht Nr. 322 (1978), Seite 37).

Schliesslich ist aus der DE-A 2 439 095 eine gattungsgemässe Wirbelbettfeuerung bekannt, die in vier, etwa gleich grosse Sektionen aufgeteilt ist, wobei vier gegeneinander durch Wände abgetrennte, hintereinander liegende Teilwirbelbetten gebildet werden. Eine solche Wirbelbettfeuerung weist folgende Nachteile auf: Beim Aufheizvorgang wird der Wirbelschicht durch die beiden Seitenwände und die beiden Querwände sehr viel Wärme entzogen, so dass dieser Vorgang dementsprechend lange Zeit benötigt. Die für die Flexibilität der Feuerung erwünschte Schnellaufheizung bei schnellen Lastanforderungen wird damit nicht gewährleistet.

Die in der Wirbelschicht selbst angeordneten Querwände erschweren das Teillastverhalten, da die Quervermischung bei der Einbeziehung weiterer Sektionen erst zu einem späteren Zeitpunkt möglich ist. Jede neu hinzukommende Sektion wirbelt deshalb zunächst kalt, da die Wand zusätzlich aufgeheizt werden muss. Auch dadurch wird die Flexibilität des Teillastverhaltens stark behindert.

Durch die waagerechte Anordnung des Wirbelschichtbodens wird die Ascheabscheidung und damit die Wirbelschichtbildung erschwert, was gleichfalls eine Einschränkung des Teillastverhaltens zur Folge hat.

Schliesslich ist die stufenmässige Abstimmung der Lastbereiche nur in vergleichsweise groben Einzelschritten möglich, denn die Teilung in vier etwa gleichgrosse Sektionen, die jeweils nur nacheinander zuschaltbar sind, erlauben nur die Laststufen 25%, 50%, 75%, 100% und wieder zurück. Das heisst, die Flexibilität ist vergleichsweise eingeschränkt. Eine Schnellaufheizung von dem niedrigsten Lastbereich von 25% auf den Lastbereich von 100% dauert relativ lange. Dies gilt auch für andere Lastzwischenwerte.

Der Erfindung liegt die Aufgabe zugrunde, die vorgenannten Nachteile zu vermeiden und eine wesentliche Verbesserung des Teillastverhaltens der gattungsgemässen Wirbelbettfeuerung zu erreichen.

Diese Aufgabe wird bei einer Wirbelbettfeuerung der eingangs genannten Art erfindungsgemäss durch die kennzeichnenden Merkmale des Patentanspruchs gelöst.

Bei der erfindungsgemässen Lösung ist es möglich, einen kleinen Bereich der gesamten Wirbelschicht anzufahren, indem das inerte Material aufgewirbelt und durch den Aufheizbrenner auf Zündtemperatur gebracht wird; nach dem Einspeisen der Kohle und deren Zünden soll die Betriebstemperatur allein durch den Verbrennungsprozess der Kohle aufrechterhalten werden. - Dies ist überraschenderweise dadurch möglich, dass man den hier in Rede stehenden Bereich der Wirbelschicht frei von in sie eingetauchten Wärmetauschrohren hält. Die Wärmeabfuhr aus dem vorgenannten Wirbelschichtbereich wird dadurch vermindert, dass dieser Bereich mit mindestens zwei Seiten an weitere Wirbelschichtbereiche angrenzt; hier kommt zum Tragen, dass die Grenzschicht in dem wirbelnden und dem nicht wirbelnden Material eine überraschend hohe Wärmedämmwirkung hat - dementsprechend wird man zur Erzielung einer geringstmöglichen Wärmeabführung einen möglichst zentral liegenden Bereich der Wirbelschicht für das Anfahren wählen.

Weiterhin wird das Teillastverhalten verbessert, da vor allem im unteren Teillastbereich die Laststufen in relativ kleinen Schritten gewählt werden können, ohne dass hierfür eine Unterteilung in besonders viele einzeln betreibbare Wirbelschichtbereiche erforderlich wird.

Schliesslich wird eine Zirkulation des inerten Wirbelmaterials und der Kohle erreicht, welche sich sowohl auf die Verbesserung des Ausbrandes als auch auf die Ascheabscheidung positiv auswirkt, was vor allem im Hinblick auf die Teillastverfahrweise von besonderer Wichtigkeit ist.

Die gekühlten Wandungen des Behälters, in dem die Wirbelschicht betrieben wird bewirken, dass die einzelnen Wirbelschichtbereiche im Bereich der Seitenwände, der Stirnwände und des Anströmbodens gezielt für die Abgabe einer vorbestimmten thermischen Leistung eingerichtet sind.

Parallel zum Anströmboden geführte Austrittsenden der Strahlaufgaberohre verlängern die Verweilzeit der Kohlepartikel in Bodennähe und unterstützen deren Zirkulation in der Wirbelschicht, was eine Verbesserung des Ausbrandes zur Folge hat.

Durch einzelnes oder gruppenweises Beaufschlagen von Luftkastensegmenten mit Wirbelluft ist das Einstellen konkreter Teillastwerte möglich, wobei nicht die einzelnen Segmente mit in sich schwankenden Wirbelluftmengen betrieben werden müssen, vielmehr können sie unter optimalen Wirbelbedingungen betrieben werden und Feinabstufungen in der Teillast dadurch erzielt werden, dass verschiedene Wirbelschichtbereiche mit jeweils unterschiedlichen vorbestimmten Leistungsabgaben miteinander kombiniert werden. Das Anfahren eines neu hinzuzuschaltenden Luftkastensegmentes und entsprechend eines weiteren Wirbelschichtbereiches kann auch getaktet erfolgen, d.h., dass das hinzuzuschaltende Segment zunächst angefahren wird und bei Absinken der sich daraus ergebenden Mischtemperatur im Wirbelbett unter einen vorbestimmten Wert das neu hinzugeschaltete Luftkastensegment zunächst noch einmal abgestellt wird, um dann wieder angefahren zu werden; dieser Vorgang kann sich auch mehrmals wiederholen - hierdurch wird u.a. vermieden, dass die Wirbelluftmengen in den einzelnen Luftkastensegmenten variierbar sein müssen, um das Hinzuschalten eines neuen Segmentes zu erleichtern.

Weitere Ziele, Merkmale, Vorteile und Anwendungsmöglichkeiten der vorliegenden Erfindung ergeben sich aus der nachfolgenden Beschreibung eines Ausführungsbeispieles anhand der beiliegenden Zeichnung.

Es zeigen:
Fig. 1: Einen Längsschnitt durch die Wirbelfeuerung im Leerzustand.
Fig. 2: Den Luftkasten des Anströmbodens in Aufsicht mit Segmenteinteilung.
Fig. 3: Einen Längsschnitt durch die Wirbelbettfeuerung (Strömungsverlauf bei Betrieb) entsprechend Fig. 1.
Fig. 4: Einen Querschnitt durch das Wirbelbett der Feuerung.
Fig. 5: Die Leistungsanteile der Luftkastensegmente 1a-1f.

In Fig. 1 ist mit 1 der Luftkasten der Wirbelbettfeuerung in einem Behälter 14 bezeichnet, der beispielsweise durch Trennwände 12 in Luftkastensegmente 1a-1f und damit auch der Anströmboden 10 in Anströmbodensegmente 10a-10f aufgeteilt ist. Über diesen Segmenten des Anströmbodens 10 befinden sich die entsprechenden Sektionen 2a-2f der Wirbelschicht (in Fig. 1 nicht dargestellt). Mit 7 ist ein Wärmetauscherrohr bezeichnet, das in der wassergekühlten Stirnwand 11a angeordnet ist. In der gleichfalls wassergekühlten anderen Stirnwand 11 ist, dem Wärmetauscherrohr 7 gegenüber, ein Aufheizbrenner 8 angebracht. Mit 13 sind die wassergekühlten Rohre des mit hier nicht dargestellten Luftdüsen besetzten Anströmbodens 10 bezeichnet, durch den die sogenannten Strahlaufgaberohre 9 für die Kohle hindurchreichen, die an ihrem Austrittende 9a parallel zum Anströmboden 10 abgewinkelt sind.

Fig. 2 zeigt die Aufteilung des Luftkastens in die Luftkastensegmente 1a-1f, wobei die Segmente 1a und 1c sowie 1d und 1f jeweils etwa halb so gross sind wie die Segmente 1b bzw. 1e. Die Wärmetauscherrohre befinden sich über den Segmenten 1d-1f also an der vom Aufheizbrenner 8 entfernten Seite. Die vier Strahlaufgaberohre 9 befinden sich in den Segmenten 1b und 1e. Die Seitenwände des Behälters 14 sind mit 3 bzw. 4 bezeichnet.

In Fig. 3 wird zusätzlich die Bewegung der Teilchen in der Wirbelschicht angedeutet.

In Fig. 4 sind die seitlichen Luftkastensegmente 1a und 1c und das mittlere Luftkastensegment 1b durch die Trennwände 12a bzw. 12b voneinander getrennt. Mit 2b ist die in Bewegung befindliche Wirbelschicht über dem mit Verbrennungsluft beaufschlagten Luftkastensegment 1b und mit 2a bzw. 2c die beiden in Ruhe befindlichen Wirbelschichten über den nicht mit Luft beaufschlagten Luftkastensegmenten 1a bzw. 1c bezeichnet. 5 und 6 bezeichnen die Trennflächen zwischen den ruhenden Schichten und der bewegten Schicht.

Fig. 5 zeigt die einzelnen Leistungsanteile der Segmente 1a-1f, die jeweils einem Flächenanteil von 25 bzw. 12,5% am Anströmboden 10 entsprechen. Durch wahlweise Zuschaltung einzelner Segmente lassen sich alle Teillastfälle mit Leistungsstufen von 10-100% einstellen.

### Ausführungsbeispiel

Die Wirbelschicht besteht aus inertem Material, beispielsweise Sand, Asche oder Kalkstein. Beim Anfahren der Feuerung wird stets das Luftkastensegment 1b in Betrieb genommen. Da die übrigen Luftkastensegmente nicht mit Verbrennungsluft beaufschlagt werden, bildet sich zu diesem Schichtgut eine Böschung, wie etwa aus (Fig. 4 (5), (6)) ersichtlich. Die Aufheizung des Wirbelgutes im Bereich 2b der Wirbelschicht geschieht dann mit dem Aufheizbrenner (8). Durch das Fehlen von Wärmetauscherrohren (7) in diesem Bereich wird die Aufheizzeit des Wirbelgutes verkürzt, da keine Wärme zusätzlich dem Wirbelbett entzogen wird.

Nach dem Erreichen der Zündtemperatur des Brennstoffes wird durch die im Bereich 2b befindlichen Strahlaufgaberohre (Fig. 2 (9)) Kohle mit einem Förderfluid in die Wirbelschicht eingeführt und das Wirbelgut weiter aufgeheizt, bis eine Betriebstemperatur von etwa 850°C erreicht ist. Bei diesem Betriebszustand wird nur Wärme durch den wassergekühlten Anströmboden (Fig. 3 (10)) und die wassergekühlte Stirnwand (Fig. 3 (11)) entzogen. Die Wärmedämmung gegenüber dem ruhenden Gutmaterial in den anderen Wirbelschichtbereichen ist so gross, dass dort keine nennenswerten Wärmeverluste entstehen. Bei diesem Betriebszustand werden nur 10% Leistung der Nennlast (Fig. 5 (1b)) erreicht.

Um die Leistung zu erhöhen, kann jetzt beispielsweise der Bereich 1a fluidisiert werden, wodurch sich eine Mischtemperatur einstellt. Sinkt die Temperatur hierbei unter einen festgelegten Minimalwert ab, wird die Fluidisierung im Bereich 1a vorübergehend eingestellt und Bereich 1b durch Kohleaufgabe weiter aufgeheizt. Dieser Vorgang wiederholt sich, bis beide Bereiche die gewünschte Betriebstemperatur besitzen. Dann hat die Wirbelbettfeuerung 20% (Fig. 5) Leistung erreicht. Durch Zuschalten des Bereiches 1c-auf die gleiche Weise - lässt sich eine weitere Leistungssteigerung auf 30% (Fig. 5) erreichen. Bei diesem Betriebszustand, bei dem die Bereiche 1d-1f nicht fluidisiert sind, verläuft die Böschung quer durch die Mitte des Wirbelbettes.

Durch die in den Bereichen 1d-1f eingebauten Wärmetauscherrohre (Fig. 3 (7)) lassen sich weitere Leistungssteigerungen von jeweils 20 bzw. 30% erreichen (Fig. 5). Die Zuschaltung dieser Bereiche geschieht in der beschriebenen Weise. Bei einer gewünschten Leistung von 80% sind z.B. nur die Bereiche 1b, 1d-1f in Betrieb. In diesem Fall wird auch durch die im Bereich 1e befindlichen Strahlaufgaberohre (Fig. 2 (9)) Kohle in die Wirbelschicht aufgegeben:

Somit kann durch Zu- und Abschalten einzelner Sektionen jede gewünschte Leistung der Wirbelbettfeuerung zwischen 10 und 100% in Laststufen von 10% gefahren werden.

## Patentansprüche

1. Wirbelbettfeuerung, bei der in einem Behälter (14) mit einem Anströmboden (10) über einem in mehrere Segmente aufgeteilten Luftkasten (1) eine aus einem inerten Material bestehende Wirbelschicht (2) oberhalb des Anströmbodens (10) vorgesehen ist und der Brennstoff über mehrere Aufgabestellen (9) nach dem Aufheizen der Wirbelschicht (2) mittels eines über einem einzigen Luftkastensegment angeordneten Aufheizbrenners (8) auf die Zündtemperatur des Brennstoffes in die Wirbelschicht (2) aufgebbar ist und Wärmetauscherrohre (7) nur in einem den Bereich der Wirbelschicht (2) mit dem Aufheizbrenner (8) ausschliessenden Teilbereich der Wirbelschicht (2) angeordnet sind, dadurch gekennzeichnet, dass
a) der Anfahrbereich (2b) der Wirbelschicht mit drei Seiten unmittelbar an weitere zuschaltbare Wirbelschichtbereiche (2a, 2c, 2e) angrenzt;
b) die Wirbelschicht selbst frei von Trennwänden gehalten ist;
c) ein Teil der Zuschaltbereiche (2a, 2c, 2d, 2f) nur etwa halb so gross wie der Anfahrbereich (2b) und ein weiterer Zuschaltbereich (2e) ist;
d) etwa der halbe Wirbelschichtbereich (2d, 2e, 2f) mit eingetauchten Wärmetauscherrohren versehen ist;
e) der Anströmboden (10) zum Ascheabzug hin schräggestellt ist;
f) zumindest die Wandungen (3, 4, 11, 11a) des Behälters (14) gekühlt sind.

## Claims

1. Fluidized bed combustion apparatus, in which, in a container (14) with an inflow floor (10) above an air chamber (1) divided into a plurality of segments, a fluidized bed (2) comprising of an inert material is provided above the inflow floor (10), and the fuel can be supplied to the fluidized bed (2) by way of a plurality of delivery points (9) after heating the fluidized bed (2) by means of a heating burner (8) disposed above a single air chamber segment to the ignition temperature of the fuel, and heat exchanger tubes (7) are disposed in only part of the area of the fluidized bed (2), excluding the area of the fluidized bed (2) with the heating burner (8), characterized in that
a) the starting area (2b) of the fluidized bed is directly bounded on three sides by additional available fluidized bed areas (2a, 2c, 2e);
b) the fluidized bed itself is kept free of partitions;
c) a part of the activatable areas (2a, 2c, 2d, 2f) are only approximately half as large as the starting area (2b) and a further activatable area (2e);
d) approximately half the fluidized bed area (2d, 2e, 2f) is provided with submerged heat exchanger tubes;
e) the inflow floor (10) slopes towards the ash outlet;
f) at least the walls (3, 4, 11, 11 a) of the container (14) are cooled.

## Revendications

1. Foyer à lit fluidisé, dans lequel un lit fluidisé (2) en un matériau inerte est disposé au-dessus de la plaque de fond (10) d'une chambre (14), surmontant un caisson d'admission d'air (1), subdivisé en plusieurs segments, le combustible pouvant être introduit en plusieurs endroits (9) dans le lit fluidisé (2) après avoir amené celui-ci, à l'aide d'un brûleur d'échauffement (8) disposé au-dessus d'un seul des segments du caisson d'air, à la température d'inflammation du combustible et des tubes échangeurs de chaleur (7) étant placés dans une partie du lit fluidisé (2), ne comprenant pas la région du lit fluidisé, dans laquelle est placé le brûleur d'échauffement (8), caractérisé en ce que:
a) la région d'introduction (2b) du lit fluidisé est directement adjacente, sur trois côtés, à des régions à lit fluidisé additionnelles (2a, 2c, 2e) connectables;
b) le lit fluidisé lui-même est exempt de parois de séparation;
c) une partie des régions additionnelles (2a, 2c, 2d, 2f) ne possède que la moitié environ du volume de la région d'introduction (2b) et d'une autre région additionnelle (2e);
d) la moitié environ des régions à lit fluidisé (2d, 2e, 2f) est pourvue de tubes échangeurs de chaleur noyés;
e) la plaque de fond (10) est inclinée vers la boîte à cendres et
f) les parois (3, 4, 11, 11a) au moins de la chambre (14) sont refroidies.
